# EUROPÄISCHE PATENTSCHRIFT

(11) **EP 0 245 742 B1**
(45) Veröffentlichungstag und Bekanntmachung des Hinweises auf die Patenterteilung: **23.01.1991**
(21) Anmeldenummer: 87106413.5
(22) Anmeldetag: 04.05.1987
(51) Int. Cl.: H04R 25/02

(54) **Verfahren und Vorrichtung zur Herstellung einer Otoplastik**
Method and device for making an ear mould
Méthode et dispositif de fabrication d'un embout auriculaire

(30) Priorität: 16.05.1986 DE 3616533
(43) Veröffentlichungstag der Anmeldung: 19.11.1987
(73) Patentinhaber: Siemens Audiologische Technik GmbH, 91058 Erlangen (DE)
(72) Erfinder: Birkholz, Ulrich, D-8580 Bayreuth (DE)
(74) Vertreter: Fuchs, Franz-Josef, Dr.-Ing.

(56) Entgegenhaltungen:
- DE-A- 1 487 272
- GB-A- 2 101 521
- US-A- 3 440 314
- HEARING INSTRUMENTS, Band 35, Nr. 1, Januar 1984, Seiten 12-14,16, Duluth, US; B. VOROBA: "A tool for the optimization of hearing aid fittings"

## Beschreibung

Die Erfindung bezieht sich auf ein Verfahren zur Herstellung einer Otoplastik gemäß Oberbegriff des Patentanspruches 1. Sie bezieht sich ebenfalls auf eine Vorrichtung zur Durchführung eines solchen Verfahrens.

In der deutschen Gebrauchsmusteranmeldung 85 18 681.3 wird bereits ein In-dem-Ohr-Hörgerätmodul vorgeschlagen, das in die Aushöhlung einer Überschale, auf der die Otoplastik angebracht ist, einsetzbar ist.

Aus der GB-A-2 101 521 ist ein Verfahren zur Herstellung einer Otoplastik für Hörgeräte bekannt, bei dem ein einfacher Stempel (dummy) verwendet wird. Zur Herstellung der Otoplastik wird der Stempel in ein Negativ des Ohrabdrucks, in dem sich das flüssige Otoplastik-Material befindet, eingetaucht. Nach dem Aushärten des Otoplastik-Materials wird der Stempel vom Otoplastik-Rohling getrennt.

Schließlich wird in unserer gleichzeitig eingereichten europäischen Patentanmeldung 87 10 6412.7 (EP-A-0 245 741) ein Verfahren mit Vorrichtung zur Herstellung eines Ohrabdrucks und die Weiterverarbeitung des Ohrabdrucks zu einer Otoplastik beschrieben.

Aufgabe vorliegender Erfindung ist es, ein Verfahren und eine Vorrichtung anzugeben, mit deren Hilfe sich für ein In-dem-Ohr-Hörgerätmodul mit Überschale in optimal einfacher und rascher Weise die zugehörige Otoplastik herstellen läßt.

Die Aufgabe wird mit den kennzeichnenden Merkmalen des Verfahrens des Anspruches 1 gelöst. Sie wird ebenfalls gelöst durch eine Vorrichtung nach Anspruch 8 zur Durchführung eines solchen Verfahrens.

Die auf dem Stutzen aufgesetzte Kappe ermöglicht eine gute Zentrierung des Loches in der Überschale bezüglich der die Überschale umgebenden Otoplastik. Damit wird automatisch auch der Schallausgangsstutzen eines in die Überschale der fertigen Otoplastik eingesetzten In-dem-Ohr-Hörgerätmoduls so zentriert, daß nach Einsetzen in den Gehörgang des Hörgeschädigten immer akustische Entkopplung von den Wänden des Gehörganges gewährleistet ist. Dervom Hörer des In-dem-Ohr-Hörgerätmoduls abgegebene Schall kann also bei der vorgegebenen Zentralposition immer ungehindert aus dem In-dem-Ohr-Högerätmodul in den Gehörgang austreten.

Weitere Vorteile und Einzelheiten der Erfindung ergeben sich aus der nachfolgenden Beschreibung eines Ausführungsbeispieles anhand der Zeichnung und in Verbindung mit den Unteransprüchen.

Es zeigen:
Figur 1 einen Stempel, eine Überschale und zwei unterschiedliche Kappen, die zur Herstellung einer Otoplastik gemäß der Erfindung eingesetzt werden, in einer Explosionsdarstellung,
Figur 2 die Bauteile der Figur 1 im zusammengebauten Zustand,
Figur 3 den Verfahrensschritt des Ausgießens des Negativs eines Ohrabdrucks mit flüssigem Otoplastik-Material,
Figur 4 den Verfahrensschritt des Eintauchens der Kombination aus Stempel, Überschale und Kappe in das flüssige Otoplastik-Material,
Figur 5 den Verfahrensschritt der Weiterbearbeitung des Rohlings nach Aushärten des Otoplastik-Materials und Herausnehmen des Rohlings aus dem Negativ des Ohrabdruckes,
Figuren 6 und 7 Ergebnisse der Weiterbearbeitung bei unterschiedlichen Kappen und unterschiedlichen Arten der proximalen Abtragung von Otoplastik-Material,
Figur 8 die fertige Otoplastik,
Figur 9 ein In-dem-Ohr-Hörgerätmodul zusammen mit einer fertigen Otoplastik gemäß Figur 8 und einem auf einem Gewindestutzen des Moduls aufschraubbaren Cerumen-Deckel in Explosionsdarstellung,
Figur 10 eine Draufsicht auf den Cerumen-Deckel der Figur 7.

Die Figur 1 zeigt einen Stempel 1, eine dazu passende Überschale 2 und eine erste Kappe 3 bzw. zweite Kappe 4. Der Stempel 1, der z.B. aus formstabilem, bis wenigstens 100⁰ temperaturbe- ständem Material (z.B. schwarzem Rhyton) besteht, bildet die Außenkontur des Gehäuses eines In-dem-Ohr-Hörgerätmoduls (s. z.B. Figur 9) nach. Er umfaßt an seinem distalen Stempelende 5 einen Stiel 6 und an seinem proximalen Stempelende 7 einen Stutzen 8. Die Überschale 2, die z.B. aus einem transparenten, formstabilen und temperaturbeständigen Material (z.B. Polymethylmethacrylat, bekannt unter der Handelsbezeichnung Acryl PMMA) besteht, beinhaltet ein proximales Loch 9. Der Durchmesser d des Loches 9 ist im wesentlichen an den Durchmesser des Stutzens 8 des Stempels 1 angepaßt.

Die erste Kappe 3 hat einen Durchmesser D1, der größer ist als der Durchmesser d des Loches 9 in der Überschale 2. Die zweite Kappe 4 besteht aus einem ersten kleineren Kappenteil 4' und einem zweiten größeren Kappenteil 4". Das kleinere Kappenteil 4' ist so hoch wie die Kappe 3 und hat auch deren Durchmesser D1. Das größere Kappenteil 4" hat den Durchmesser D2, der größer ist als der Durchmesser D1. Im vorliegenden Fall gilt also die Beziehung D2 > D1 > d.

Die Kappe 3 mit dem kleineren Durchmesser D1 wird für engere Gehörgänge und die Kappe 4 mit den abgestuften Durchmessern D1, D2 wird für breitere Gehörgänge verwendet. Falls zweckdienlich, können zusätzlich noch weitere, zur ersten und zweiten Kappe unterschiedlich dimensionierte bzw. gestufte Kappen eingesetzt werden. Die Kappe besteht z.B. aus hellbraunem Hostaform.

Die Figur 2 zeigt die Bauteile der Figur 1 im komplett montierten Zustand. In diesem Falle ist also die Überschale 2 über den Stempel 1 gezogen, derart, daß der Stutzen 8 wenigstens teilweise durch das Loch 9 ragt. Auf den aus dem Loch 9 ragenden Teil des Stutzens 8 ist (z.B. im vorliegenden Fall) die Kappe 3 aufgesetzt.

Die Fortsetzung des erfindungsgemäßen Verfahrens ergibt sich aus den Verfahrensschritten gemäß den Figuren 3 bis 8.

Die Figur 3 zeigt einen Behälter 10 mit dem Negativ 11 des Ohrabdrucks (im vorliegenden Fall ein Gipsabdruck). Der Gehörgangsteil des Negativs ist mit 12 angedeutet. In einem weiteren Behälter 13 befindet sich flüssiges Otoplastik-Material 14 (im vorliegenden Fall z.B. ein Polymethylmetacrylat, z.B. ebenfalls Acryl PMMA in Pulver-Flüssigkeit-Form). Das flüssige Otoplastik-Material 14 wird in das Negativ 11 des Ohrabdrucks gegossen.

Gemäß der Figur 4 wird nun die Kombination aus Stempel, Überschale und Kappe in das flüssige Otoplastik-Material 14 eingetaucht.

Nach Aushärten des Otoplastik-Materials wird der aus Stempel, Überschale, Kappe und Otoplastik-Material bestehende Rohling 15 (Figur 5) aus dem Negativ 11 des Ohrabdrucks herausgenommen. Anschließend wird der Rohling 15, wie in der Figur 5 durch die Linien a-a und b-b angedeutet, proximal bis zur Kappe 3 (Linie a-a) und distal zum distalen Ende 5 des Stempels 1 hin (Linie b-b) vom Otoplastik-Material 13 freigelegt. Das Freilegen erfolgt durch Schleifen oder Absägen.

Das proximale Abtragen von Otoplastik-Material längs der Linie a-a kann je nach Art der verwendeten Kappe und auch bei ein und derselben Kappe unterschiedlich erfolgen.

Die Figur 6 zeigt ein Beispiel mit einer Kappe 3. Hier kann z.B. das Otoplastik-Material entlang der Linie a'-a' bis zur Stirnfläche 16 der Kappe 3 abgetragen werden. Die freigelegte Kappe 3 kann dann z.B. mittels eines feinen Schraubenziehers herausgehebelt und anschließend der in der Überschale 2 sitzende distal abgeschnittene Stempel 1 durch Druckausübung auf den freigelegten Stutzen 8 in distaler Richtung aus der Überschale 2 gedrückt werden. Das Otoplastik-Material kann gemäß der Figur 6 aber auch bis zur Linie a"-a" abgetragen werden. In diesem Falle wird der Kappendeckel 17 mit entfernt und es verbleibt am Rohling 15 nur noch das ringförmige Restkappenteil 18. Nach Herausdrücken des Reststempels kann dieses Restkappenteil 18 ebenfalls noch entfernt werden.

Die Figur 7 zeigt ein Beispiel mit einer Kappe 4. Hier ergeben sich durch Abtragen bis zur Linie a'- a' bzw. a"-a" dieselben Verhältnisse wie in Figur 6 für die Linien a'-a' bzw. a"-a". Das Otoplastik-Material 14 kann theoretisch auch bis zur Stirnfläche des zweiten Kappenteils 4" der Kappe 4 abgetragen (Linie a"'-a"') und die Kappe 4 herausgehebelt werden. Allerdings muß dann in einem nachfolgenden Nachverarbeitungsschritt das Otoplastik-Material nochmals bis zur Stirnfläche des Stutzens 8 des Stempels 1 entfernt werden.

Wie aus Figur 8 zu sehen ist, liegt das proximale Loch 9 der Überschale 2 im wesentlichen zentral in der fertigen Otoplastik 19. Damit ist gewährleistet, daß bei eingestecktem In-dem-Ohr-Hörgerätmodul dessen Schallaustrittsöffnung immer in einem gewissen Mindestabstand vom Hautgewebe im Ohr liegt. Wie bereits eingangs erwähnt, ist dadurch optimale akustische Ankopplung an das Innenohr gewährleistet.

Der Durchmesser D der proximalen Öffnung 20 des Otoplastik-Materials 14 der fertigen Otoplastik 19 entspricht dem Durchmesser D1 der Kappe 3 oder des kleineren Kappenteils 4' der Kappe 4.

Wie in der Figur 9 dargestellt ist, ist der jeweils kleinste Durchmesser D immer noch so groß, daß in die proximale Öffnung 20 des Otoplastik-Materials 14 der fertigen Otoplastik 19 ein Cerumen-Deckel 21 mit dem Durchmesser D3 eingesetzt werden kann. Damit ist also der kleinste Durchmesser D1 einer Kappe immer wenigstens geringfügig größer (z.B. 0,2 mm) als der Durchmesser D3 des Cerumen-Deckels 21. Es gilt also immer die erweiterte Beziehung D2 > D1 = D > D3 > d.

Der Cerumen-Deckel 21 umfaßt ein Innengewinde 22, das gemäß der Figur 9 zum Außengewinde 23 eines proximalen Gewindestutzens 24 eines In-dem-Ohr-Hörgerätmoduls 25 paßt.

Das In-dem-Ohr-Hörgerätmodul 25 kann nun in den hohlen Innenraum 26 der fertigen Otoplastik 19 eingeführt werden, so weit, bis der proximale Gewindestutzen 24 durch das Loch 9 in die proximale Öffnung 20 des Otoplastik-Materials 14 ragt. Anschließend kann der Cerumen-Deckel 21 auf den Gewindestutzen 24 aufgeschraubt werden. Das In-dem-Ohr-Hörgerätmodul 25 sitzt damit fest und akustisch dicht in der fertigen Otoplastik 19.

Der Cerumen-Deckel 21 besitzt gemäß Figur 10 an seiner Stirnfläche 27 siebartige Öffnungen 28. Er dient demnach gleichzeitig als Cerumen-Falle.

Die Tiefe T1 des Cerumen-Deckels 21 kann in etwa der Tiefe T2 der proximalen Öffnung 20 des Otoplastik-Materials 14 entsprechen. Im montierten Zustand schließt dann also die Stirnfläche 27 des Cerumen-Deckels 21 mit dem proximalen Ende der fertigen Otoplastik 19 bündig ab, was besonders bei engen Ohrkanälen von Vorteil ist. Die Tiefe T1 kann aber auch größer als die Tiefe T2 sein. Der Cerumen-Deckel 21 ragt dann aus der proximalen Öffnung 20 heraus. Die dabei zwischen Otoplastik-Material und Cerumen-Dekkel gebildete Nische kann dann als zusätzlicher Cerumen-Fänger dienen.

Als Widerlager für einen aufgeschraubten Cerumen-Deckel 21 dient das freiliegende proximale Ringteil 29 der Überschale 2 um das proximale Loch 9.

In der Figur 9 umfaßt das In-dem-Ohr-Hörgerätmodul 25 an der Stirnfläche 30 einen Einstellknopf 31 für einen Lautstärkeregler, ein weiteres Stellglied 32, einen Dekkel 33 für das Batteriefach und eine Öffnung 34 für die Schallzuführung. Das Gehäuse ist mit 35 gekennzeichnet. Die Schallaustrittsöffnung im Gewindestutzen 24 ist mit 36 angedeutet.

Die Überschale 2 und das Otoplastik-Material 14 sind im vorliegenden Fall vorzugsweise aus transparentem Material gefertigt. Eine Nacharbeitung, insbesondere nachträgliches Einbringen eines Luftzuführkanals (Vent) wird dadurch erheblich erleichtert. Ebenso leicht läßt sich das Otoplastik-Material gemäß den Figuren 5 bis 7 abtragen, da die Begrenzungen der anders gefärbten Bauteile - Stempel (z.B. schwarz) und Kappe (z.B. hellbraun)-durch dastransparente Überschalen-und Otoplastik-Material gut zu sehen sind.

## Patentansprüche

1. Verfahren zur Herstellung einer Otoplastik (19) durch Ausgießen des Negativs (11) des Ohrabdrucks mit flüssigem Otoplastik-Material (14) und unter Verwendung eines der Außenkontur des Gehäuses eines In-dem-Ohr-Hörgerätes nachgebildeten Stempels (1), gekennzeichnet durch die folgenden Verfahrensschritte:
a) auf den die Außenkontur des Gehäuses (35) eines In-dem-Ohr-Hörgerätmoduls (25) nachbildenden Stempel (1), der am distalen Ende (5) einen Stiel (6) und am proximalen Ende (7) einen Stutzen (8) aufweist, wird eine Überschale (2) mit einem proximalen Loch (9) gezogen, derart, daß der Stutzen (8) wenigstens teilweise durch das Loch (9) ragt,
b) auf den aus dem Loch (9) ragenden Teil des Stutzens (8) wird eine Kappe (3 bzw. 4) aufgesetzt,
c) die Kombination aus Stempel (1), ), Überschale (2) und Kappe (3 bzw. 4) wird in das im Negativ (11) des Ohrabdrucks befindliche flüssige Otoplastik-Material (14) eingetaucht und in der günstigsten Einbaulage positioniert,
d) nach Aushärten des Otoplastik-Materials (14) wird der aus Stempel (1), Überschale (2), Kappe (3 bzw. 4) und Otoplastik-Material (14) bestehende Rohling (15) aus dem Negativ (11) des Ohrabdrucks herausgenommen,
e) der Rohling (15) wird proximal und distal vom Otoplastik-Material sowie proximal auch noch von der Kappe (3 bzw. 4) so freigelegt, daß sich der Stempel (1) oder ein verbleibender Rest des Stempels problemlos in distaler Richtung entfernen läßt, so daß die Überschale (2) mit dem daraufsitzenden Otoplastik-Material (14) als fertige Otoplastik (19) zurückbleibt.

2. Verfahren nach Anspruch 1, dadurch gekennzeichnet, daß
e1) der Rohling (15) proximal wenigstens bis zur Stirnfläche (16) der Kappe von Otoplastik-Material (14) freigelegt,
e2) diefreigelegte Kappe herausgenommen und
e3) der in der Überschale (2) sitzende Stempel (1) oder Stempelrest durch Druckausübung auf den freigelegten Stutzen (8) in distaler Richtung aus der Überschale (2) gedrückt wird.

3. Verfahren nach Anspruch 1, dadurch gekennzeichnet, daß
e1) der Rohling (15) proximal bis zur Stirnfläche des Stutzens (8) des Stempels (1) von Otoplastik-und- Kappen-Material (14) freigelegt wird,
e2) der in der Überschale (2) sitzende Stempel (1) oder Stempelrest durch Druckausübung auf den freigelegten Stutzen (8) in distaler Richtung aus der Überschale (2) gedrückt wird und
e3) ein noch vorhandener Kappenrest entfernt wird.

4. Verfahren nach einem der Ansprüche 1 bis 3, dadurch gekennzeichnet, daß auf den aus dem Loch (9) ragenden Teil des Stutzens (8) eine Kappe (3 bzw. 4) aufgesetzt wird, die wenigstens teilweise einen kleinsten Durchmesser (D1) hat, der größer ist als der Durchmesser (d) des Loches (9) in der Überschale (2).

5. Verfahren nach Anspruch 4, dadurch gekennzeichnet, daß für engere Gehörgangsteile des Negativs (11) des Ohrabdrucks eine Kappe (3) mit dem kleinsten Durchmesser (D1), für breitere Gehörgangsteile des Negativs (11) des Ohrabdrucks hingegen eine Kappe (4) auf den aus dem Loch (9) ragenden Teil des Stutzens (8) aufgesetzt wird, die aus einem ersten Kappenteil (4') mit dem kleinsten Durchmesser (D1) besteht und proximal umwenigstens ein zusätzliches Kappenteil (4") größeren Durchmessers (D2) erweitert ist.

6. Verfahren nach Anspruch 4 oder 5, dadurch. gekennzeichnet, daß eine Kappe (3 bzw. 4) aufgesetzt wird, deren kleinster Durchmesser (D1) wenig, z.B. etwa 0,2 mm, größer ist als der Durchmesser (D3) eines Fixierelements (21), z.B. Cerumen-Deckels, zum Fixieren eines In-dem-Ohr-Hörgerätmoduls (25) in der fertigen Otoplastik (19).

7. Verfahren nach einem der Ansprüche 1 bis 6, dadurch gekennzeichnet, daß eine Überschale (2) eingesetzt wird, deren Loch (9) im wesentlichen dem Durchmesser (d) des Stutzens (8) des Stempels (1) angepaßt ist.

8. Vorrichtung zum Durchführen des Verfahrens nach einem derAnsprüche 1 bis 7, gekennzeichnet durch
a) einen die Außenkontur des Gehäuses (35) eines In-dem-Ohr-Hörgerätmoduls (25) nachbildenden Stempel (1), der am distalen Ende (5) einen Stiel (6) und am proximalen Ende (7) einen Stutzen (8) aufweist,
b) eine Überschale (2) für den Stempel (1) mit einem proximalen Loch (9) und
c) eine auf den Stutzen (8) des Stempels (1) aufsetzbare Kappe (3 bzw. 4).

9. Vorrichtung nach Anspruch 8, dadurch gekennzeichnet, daß die Kappe (3 bzw. 4) wenigstens teilweise einen kleinsten Durchmesser (D1) hat, der größer ist als der Durchmesser (d) des Loches (9) in der Überschale (2).

10. Vorrichtung nach Anspruch 9, dadurch gekennzeichnet, daß für engere Gehörgangsteile des Negativs (11) des Ohrabdrucks eine Kappe (3), die durchgehend den kleinsten Durchmesser (D1) aufweist, vorhanden ist.

11. Vorrichtung nach Anspruch 9, dadurch gekennzeichnet, daß für breitere Gehörgangsteile des Negativs (11) des Ohrabdrucks eine abgestufte Kappe (4) vorhanden ist, die aus wenigstens einem ersten Kappenteil (4') mit dem kleinsten Durchmesser (D1) besteht, das um wenigstens ein zusätzliches Kappenteil (4") mit einem größeren Durchmesser (D2) erweitert ist.

12. Vorrichtung nach einem derAnsprüche 1 bis 11, dadurch gekennzeichnet, daß der Durchmesser (d) des Loches (9) der Überschale (2) im wesentlichen dem Durchmesser des Stutzens (8) des Stempels (1) angepaßt ist.

## Revendications

1. Procédé pour fabriquer une prothèse auriculaire (19) par coulée d'un matériau liquide (14) de la prothèse, dans le négatif (11) de l'empreinte de l'oreille et moyennant l'utilisation d'un poinçon (1) simulant le contour extérieur du boîtier d'un appareil de correction auditive destiné à être placé dans l'oreille, caractérisé par les étapes opératoires suivantes:
a) sur le poinçon (1), qui simule le contour extérieur du boîtier (35) d'un module (25) d'appareil de correction auditive destiné à être placé dans l'oreille et qui possède, sur son extrémité distale (5), une tige (6) et, sur son extrémité proximale (7), un embout (8), on emmanche une coque enveloppante (2) possédant un trou proximal (9) de manière que l'embout (8) pénètre au moins partiellement dans ce trou,
b) on emmanche un capuchon (3 ou 4) sur la partie de l'embout (8), qui fait saillie hors du trou (9),
c) on immerge l'ensemble combiné formé du poinçon (1), de la coque enveloppante (2) et du capuchon (3 ou 4) dans le matériau liquide (14) de la prothèse auriculaire, qui est situé dans le négatif (11) de l'empreinte de l'oreille et on positionne cet ensemble dans la position d'insertion la plus appropriée,
d) après durcissement du matériau (14) de la prothèse auriculaire, on retire l'ébauche (15) constituée par le poinçon (1), la coque enveloppante (2), le capuchon (3 ou 4) et le matériau (14) de la prothèse auditive, hors du négatif (1) de l'empreinte de l'oreille, et
e) on retire de l'ébauche (15), sur son côté proximal et son côté distal, le matériau de la prothèse auriculaire et en outre également, sur son côté proximal, le capuchon (3 ou 4) de sorte qu'on peut retirer sans problème le poinçon (1) ou un reste subsistant du poinçon, dans la direction distale de sorte que la coque enveloppante (2), sur laquelle est disposé le matériau (14) de la prothèse auriculaire, subsiste en tant que prothèse auriculaire terminée (19).

2. Procédé suivant la revendication 1, caractérisé par le fait que
e1) on retire de l'ébauche (15), dans sa partie proximale, et ce au moins jusqu'à la surface frontale (16), le capuchon du matériau (14) de la prothèse auriculaire,
e2) on retire le capuchon libéré, et
e3) on refoule dans la direction distale, hors de la coque enveloppante (2), le poinçon (1) ou le reste du poinçon, situé dans cette coque, en appliquant une pression sur l'embout (8) libéré.

3. Procédé suivant la revendication 1, caractérisé par le fait que
e1) on retire de l'ébauche (15), dans sa partie proximale, et ce au moins jusqu'à la surface frontale de l'embout (8) du poinçon (1), le matériau (14) de la prothèse auriculaire et du capuchon,
e2) on refoule dans la direction distale, hors de la coque enveloppante (2), le poinçon (1) ou le reste du poinçon, situé dans cette coque, en appliquant une pression sur l'embout (8) dégagé, et
e3) on retire un reste de capuchon encore présent.

4. Procédé suivant l'une des revendications 1 à 3, caractérisé par le fait qu'on emmanche sur la partie de l'embout (8), qui fait saillie hors du trou (9), un capuchon (3 ou 4), qui possède au moins en partie un diamètre extrêmement faible (D1), supérieur au diamètre (d) du trou (9) dans la coque enveloppante (2).

5. Procédé suivant la revendication 4, caractérisé par le fait que pour des parties plus étroites du conduit auditif dans le négatif (11) de l'empreinte de l'oreille, on emmanche un capuchon (3) possédant un diamètre très petit (D1) et au contraire, pour des parties plus larges du conduit auditif dans le négatif (11) de l'empreinte de l'oreille, on emmanche un capuchon (4) sur la partie de l'embout (8), qui fait saillie hors du trou (9), le capuchon étant formé par une première partie (4') possédant le plus petit diamètre (D1 ) et se prolongeant, sur le côté proximal, par au moins une partie supplémentaire (4") de diamètre supérieur (D2).

6. Procédé suivant la revendication 4 ou 5, caractérisé par le fait qu'on met en place un capuchon (3 ou 4), dont le diamètre le plus faible (D1) est légèrement supérieur, par exemple d'environ 0,2 mm, au diamètre (D3) d'un élément de fixation (21), par exemple d'un couvercle en cérumen, pour la fixation d'un module (25) d'appareil de correction auditive destiné à être placé dans l'oreille, dans la prothèse auriculaire terminée (19).

7. Procédé suivant l'une des revendications 1 à 6, caractérisé par le fait qu'on utilise une coque enveloppante (2), dont le trou (9) est adapté essentiellement au diamètre (d) de l'embout (8) du poinçon (1).

8. Dispositif pour la mise en oeuvre du procédé suivant l'une des revendications 1 à 7, caractérisé par
a) un poinçon (1), qui simule le contour extérieur du boîtier (35) d'un module (25) d'appareil de correction auditive destiné à être placé dans l'oreille et possède, au niveau de l'extrémité distale (5), une tige (6) et, au niveau de l'extrémité proximale (7), un embout (8),
b) une coque enveloppante (2) prévue pour le poinçon (1) et possédant un trou proximal (9), et
c) un capuchon (3 ou 4) pouvant être emmanché sur l'embout (8) du poinçon (1).

9. Dispositif suivant la revendication 8, caractérisé par le fait que le capuchon (3 ou 4) possède au moins en partie un diamètre très petit (d1), supérieur au diamètre (d) du trou (9) ménagé dans la coque enveloppante (2).

10. Dispositif suivant la revendication 9, caractérisé par le fait que pour des parties plus étroites du conduit auditif dans le négatif (11) de l'empreinte de l'oreille, il est prévu un capuchon (3) qui possède continûment le diamètre le plus petit (D1).

11. Dispositif suivant la revendication 9, caractérisé par le fait que pour des parties plus larges du conduit auditif dans le négatif (11) de l'empreinte de l'oreille, il est prévu un capuchon de forme étagée (4), constitué par au moins une première partie (4') possédant le plus petit diamètre (D1), et prolongé par au moins une partie supplémentaire (4") possédant un diamètre supérieur (D2).

12. Dispositif suivant l'une des revendications 1 à 11, caractérisé par le fait que le diamètre (d) du trou (9) de la coque enveloppante (2) est adapté essentiellement au diamètre de l'embout (8) du poinçon (1).

## Claims

1. A method for manufacturing an otoplastic shell (19) by filling the negative (11) of an ear impression with liquid otoplastic material (14) and using a die (1) representing the outer profile of the housing of an in-the-ear-hearing aid, characterised by the following stages of the method:
a) an over-shell (2) with a proximal hole (9) is pulled onto the die (1) representing the outer profile of the housing (35) of an in-the-ear-hearing module (25), which has on the distal end (5) a stem (6) and on the proximal end (7) a connecting piece (8), so that the connecting piece (8) projects at least partially through the hole (9),
b) a cap (3 or 4) is placed on the part of the connecting piece (8) projecting from the hole (9),
c) the combination of die (1), over-shell (2) and cap (3 or 4) is immersed into the liquid otoplastic material (14), located in the negative (11) of the ear impression and positioned in the mostfavour- able position for the device,
d) after hardening of the otoplastic material (14) the blank (15) consisting of die (1), over-shell (2), cap (3 or 4) and otoplastic material (14) is taken out of the negative (11) of the ear impression,
e) the blank (1) is proximally and distally freed of the otoplastic material as well as proximally also of the cap (3 or 4), so that the die (1) or a remaining part of the die is able to be removed without problem in the distal direction, so that the over-shell (2) remains behind with the otoplastic material (14) sitting thereon as a finished otoplastic shell (19).

2. A method according to claim 1, characterised in that
e1) the blank (15) is free of otoplastic materia1 (14) at least up to the end face (16) of the cap,
e2) the uncovered cap is removed and
e3) the die (1) sitting in the over-shell (2) or the remainder of the die is pressed, by exerting pressure on the exposed connecting piece (8) in the distal direction, from the over-shell (2).

3. A method according to claim 1, characterised in that
e1) the blank (15) is freed of the otoplastic and cap material (14) proximally to the end face of the connecting piece (8) of the die (1),
e2) the die (1) sitting in the over-shell (2) or the remainder of the die is pressed by exerting pressure on the released connecting piece (8) in the distal direction from the over-shell (2) and
e3) a remainder of the cap still present is removed.

4. A method according to one of claims 1 to 3, characterised in that a cap (3 or 4) is placed on the part of the connecting piece (8) projecting from the hole (9), which cap has at least partially a smallest diameter (D1), which is greater than the diameter (d) of the hole (9) in the over-shell (2).

5. A method according to claim 4, characterised in that for narrower auditory canal parts of the negative (11) of the ear impression a cap (3) having the smallest diameter (D1), and, on the other hand, for wider auditory canal parts of the negative (11) of the ear impression a cap (4) consisting of a first cap part (4') having the smallest diameter (D1) and broadening proximally to include at least one additional cap part (4") of a greater diameter (D2) is placed on the part of the connecting piece (8) projecting from the hole (9).

6. A method according to claim 4 or 5, characterised in that a cap (3 or 4), the smallest diameter (D1) of which is slightly greater, for example, approximately 0.2 mm, than the diameter (D3) of a fixing element (21), e.g. Cerumen cover, for fixing an in-the-ear hearing module (25) is placed in the finished otoplastic shell (19).

7. A method according to one of claims 1 to 6, characterised in that an over-shell (2) is used, the hole (9) of which is adapted substantially to the diameter (d) of the connecting piece (8) of the die (1

8. A device for carrying out the method according to one of claims 1 to 7, characterised by
a) a die (1) representing the outer profile of the housing (35) of an in-the-hear hearing module (25) which has at the distal end (5) a stem (6) and at the proximal end (7) a connecting piece (8),
b) an over-shell (2) for the die (1) with a proximal hole (9) and
c) a cap (3 or 4) able to be placed on the connecting piece (8) of the die (1).

9. A device according to claim 8, characterised in that the cap (3 or 4) has at least partially a smallest diameter (D1), which is greater than the diameter (d) of the hole (9) in the over-shell (2).

10. A device according to claim 9, characterised in that for narrower auditory canal parts of the negative (11) of the ear impression a cap (3), which has continuously the smallest diameter (D1), is provided.

11. A device according to claim 9, characterised in that for broader auditory canal parts of the negative (11) of the ear impression a stepped cap (4) is present which consists of at least one first cap part (4') having the smallest diameter (D1) which is broadened to include at least one additional cap part (4") with a larger diameter (D2).

12. A device according to one of claims 1 to 11,
characterised in that the diameter (d) of the hole (9) of the over-shell (2) is adapted substantially to the diameter of the connecting piece (8) of the die (1
